# EUROPÄISCHE PATENTSCHRIFT

(11) **EP 2 561 169 B1**
(45) Veröffentlichungstag und Bekanntmachung des Hinweises auf die Patenterteilung: **30.07.2014**
(21) Anmeldenummer: 11716511.8
(22) Anmeldetag: 20.04.2011
(51) Int. Cl.: E06B 3/663

(54) **ABSTANDHALTER**
SPACER
PIÈCE D'ÉCARTEMENT

(30) Priorität: 20.04.2010 DE 102010015836
(43) Veröffentlichungstag der Anmeldung: 27.02.2013
(73) Patentinhaber: S&T Components Gmbh&Co.Kg, 75196 Remchingen-Nöttingen (DE)
(72) Erfinder: TRAUTZ, Heiko, 75196 Remchingen - Nöttingen (DE); TRAUTZ, Hans, 75196 Remchingen - Nöttingen (DE)
(74) Vertreter: Witte, Weller & Partner Patentanwälte mbB
(86) Internationale Anmeldenummer: PCT/EP2011/056284
(87) Internationale Veröffentlichungsnummer: WO 2011/131700

(56) Entgegenhaltungen:
- WO-A1-00/05475
- DE-A1- 19 805 348
- DE-A1- 19 807 454

## Beschreibung

Die vorliegende Erfindung betrifft einen Abstandhalter für Mehrscheiben-Isolierverglasung mit einem Grundkörper, der parallel verlaufende Anlageflächen für Scheiben, sowie eine Außenfläche und eine Innenfläche aufweist, die jeweils die beiden Anlageflächen verbinden, wobei der Grundkörper aus einem Kunststoff ausgebildet ist und zumindest eine Metallschicht auf der Außenfläche aufweist.

Ein Abstandhalter der vorgenannten Art ist beispielsweise aus DE 198 07 454 A1 bekannt. Auch die Druckschriften WO/ 00/05475A1 und DE 195 33 685 A1 zeigen Lösungen von Abstandhaltern. 0bgleich sich die darin beschriebenen Abstandhalter in der Praxis bewährt haben, bleibt weiterhin der wunsch, diesen zu verbessern, insbesondere im Hinblick auf Festigkeit und Wärmeleitfähigkeitsverhalten. DE 198 07 454 A1 offenbart alle Merkmale des Oberbegriffs von Anspruch 1 und Anspruch 2.

Die Aufgabe der vorliegenden Erfindung besteht deshalb darin, den eingangs genannten Abstandhalter so weiterzubilden, dass er bei einfacher Herstellung hohe Stabilität aufweist und eine geringe Wärmeleitfähigkeit besitzt.

Diese Aufgabe wird bei dem eingangs genannten Abstandhalter durch Merkmale des Anspruchs 1 oder 2 gelöst. Erfindungsgemäß ist ein Metallnetz oder ein nicht-metallisches Netz vorgesehen, welches im Grundkörper eingebettet ist. Ferner weist die Außenfläche eine Sicke auf, und die Metallschicht verläuft von der Anlagefläche über die Außenfläche zur anderen Anlagefläche und ist in einem streifenförmigen Bereich unterbrochen. Der streifenförmige Bereich ist dabei am Sickengrund vorgesehen.

Das heißt mit anderen Worten, dass der Abstandhalter aus einem Kunststoff besteht, wobei im Kunststoff ein Metallnetz oder ein nicht-metallisches Netz zur Verstärkung vorgesehen ist. Mit Hilfe des eingebetteten Netzes ist es möglich, die Wandstärken des üblicherweise als Hohlprofil ausgebildeten Grundkörpers weiter zu verringern, ohne Festigkeitsprobleme zu erhalten. Eine verringerte Wandstärke hat zum Ergebnis, dass die Wärmeleitfähigkeit des Grundkörpers reduziert wird. Darüber hinaus hat das eingebettete Netz den Vorteil, dass sich die Abstandhalter nicht mehr so leicht durchbiegen

Unter "Netz" ist im Umfang der vorliegenden Erfindung jede Art von Gewebe, Gelege, Geflecht, Gestricke bzw. Gewirke zu verstehen, das aus Endlosfasern hergestellt wird. Insbesondere handelt es sich bei einem Netz um ein Flächengebilde aus dünnen Drähten bzw. Fasern mit regelmäßigen Maschen oder Öffnungen. Die Maschen bzw. Öffnungen können beispielsweise rhombisch, quadratisch oder sechseckig ausgebildet sein. Die Maschenweite kann bei rechteckigen Öffnungen beispielsweise im Bereich von 0,84 auf 1 mm liegen. Der Durchmesser des Drahts bzw. der Fasern kann im Bereich von 0,16 mm liege

Im Vergleich zu Lösungen, bei denen eine Metallfolie im Grundkörper eingebettet ist, hat ein Metallnetz den Vorteil, dass sich der Kunststoff nicht von dem Metallnetz löst. Ein Lösen des Kunststoffs kann unter Umständen zu Feuchtigkeitsproblemen führen.

Die Fertigung des erfindungsgemäßen Abstandhalters stellt sich einfach dar, da das Metallnetz beim üblichen Extrusionsvorgang zur Herstellung des Hohlprofilgrundkörpers zugeführt werden kann.

Die Verwendung eines eingebetteten Metallnetzes hat darüber hinaus den Vorteil, dass sich der Kunststoff bei Wärmeausdehnung nicht vom Metallnetz löst, wie dies bei einer Metallfolie der Fall wäre. Die Entstehung von Hohlräumen im Grundkörper lässt sich auf diese Weise vermeiden.

Im Vergleich zu Lösungen, bei denen dem Kunststoffmaterial beispielsweise Glasfasern zur Verstärkung beigemischt werden, hat die vorliegende Erfindung den Vorteil der einfacheren Beherrschung des Herstellungsprozesses. Die Zugabe von Glasfasern ist insofern problematisch, als eine zu geringe Menge nicht den erhofften Verstärkungseffekt liefert und eine zu große Menge das Material sehr spröde werden lässt. Darüber hinaus ist es problematisch, die Wandstärken weiter zu verdünnen.

Bei der erfindungsgemäßen Lösung sind im Gegensatz zu den bisherigen Lösungen mit kurz- und langfaser-verstärkten Kunststoffen keine Fasern im äußern Bereich vorhanden. Da die Wärmeübertragung der Faser in der Regel höher ist als die des Kunststoffs, wird der Wärmeübergang des Abstandhalters bei den bisherigen Lösungen erhöht. Der erfindungsgemäße Abstandhalter hat in den äußeren Bereichen keine Fasern, so dass eine Reduzierung des Wärmeübergangs festzustellen ist.

Neben einem Metallnetz können auch Netze aus nicht-metallischen Fasern verwendet werden. Auch sie führen zu ähnlichen Eigenschaften und Verbessern die Isoliereigenschaften des Abstandhalters. Nicht-metallische Fasern sind bspw. anorganische Fasern, wie Basaltfasern, Borfasern, Glasfasern, Keramikfasern, Kieselsäurefasern, organische Fasern, wie Aramidfasern, Kohlenstofffasern, Polyesterfasern, Nylonfasern, Polyethylenfasem, Plexiglasfasern, oder Naturfasern, wie Holzfasern, Flachsfasern, Hanffasern oder Sisalfasern.

Erfindungsgemäß verläuft die Metallschicht von der einen Anlagefläche über die Außenfläche zur anderen Anlagefläche, wobei die Metallschicht in einem streifenförmigen Bereich unterbrochen ist, wobei bevorzugt in diesem streifenförmigen Bereich ein Abdichtmaterial, vorzugsweise Butyl (Butyl-Kautschuk), vorgesehen ist. Erfindungsgemäß ist in der Außenfläche eine Sicke vorgesehen, wobei der streifenförmige Bereich am Sickengrund liegt.

Diese Maßnahmen haben sich im Hinblick auf die Wärmeleitfähigkeit als besonders vorteilhaft herausgestellt. Insbesondere die Unterbrechung der Metallschicht an der Außenfläche sorgt dafür, dass die Wärmeleitfähigkeit zwischen den beiden Anlageflächen des Grundkörpers reduziert wird.

Bei einer bevorzugten Weiterbildung erstreckt sich das Metallnetz bzw. das nicht-metallische Netz ringsum entlang der Anlageflächen sowie der Außenfläche und der Innenfläche.

Das heißt mit anderen Worten, dass - im Querschnitt des Grundkörpers betrachtet - das Metallnetz bzw. das nicht-metallische Netz Innerhalb des Grundkörpers vollständig umläuft. Der Vorteil dieser Maßnahme besteht darin, dass die Festigkeit weiter erhöht werden kann gegenüber einer Lösung, bei der das Metallnetz bzw. das nicht-metallische Netz - im Querschnitt betrachtet - nicht in allen Teilen des Grundkörpers vorgesehen ist. Es versteht sich, dass das umlaufende Metallnetz bzw. das nicht-metallische Netz nicht einstückig ausgebildet sein muss, sondern dass auch zwei oder mehr Netz-Abschnitte vorgesehen sein können, die sich teilweise überlappen können oder einen gewissen Abstand zueinander haben.

Bei einer bevorzugten Weiterbildung ist das Metallnetz aus Edelstahl gefertigt. Weiter bevorzugt besitzt das Metallnetz bzw. das nicht-metallische Netz eine Maschenweite im Bereich von 1 mm auf 1 mm, vorzugsweise 0,8 mm auf 1 mm. Bevorzugt weisen die Fasern des Metallnetzes bzw. des nicht-metallischen Netzes jeweils einen Durchmesser von 0,1 mm bis 0,2 mm auf.

Diese Maßnahmen haben sich als besonders vorteilhaft herausgestellt.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere Vorteile und Ausgestaltungen der Erfindung ergeben sich aus der Beschreibung und der beiliegenden Zeichnung. Dabei zeigen:
- Fig. 1: mehrere unterschiedliche Ansichten eines erfindungsgemäßen Abstandhalters;
- Fig.2: mehrere Ansichten eines Abstandhalters gemäß einer weiteren Ausführungsform; und
- Fig. 3: mehrere Ansichten eines Abstandhalters gemäß einer dritten Ausführungsform.

In der Fig. 1a ist ein Abstandhalter schematisch im Querschnitt dargestellt und mit dem Bezugszeichen 10 gekennzeichnet. Der Abstandhalter 10 dient dazu, einerseits zwei schematisch angedeutete Scheiben 12 einer Mehrscheiben-Isolierverglasung auf Abstand zu halten und andererseits den zwischen den Scheiben 12 entstehenden Raum abzudichten. Da die Funktion eines Abstandhalters 10 allgemein bekannt ist, wird darauf nicht weiter eingegangen.

Der Abstandhalter 10 umfasst einen länglichen, vorzugsweise extrudierten, einen Hohlraum aufweisenden Grundkörper 14, der in Fig. 1 senkrecht zur Längsachse geschnitten dargestellt ist. Der Grundkörper 14 besitzt - im Querschnitt betrachtet - eine um die Längsachse laufende Wand 15, die den Innenraum 17 des Grundkörpers 14 vollständig umgibt. Bevorzugt ist die Wandstärke der Wand 15 überall gleich.

Die Wand 15 gliedert sich in zwei Anlageflächen 18, die zueinander parallel verlaufen und die dazu ausgelegt sind, an den Scheiben 12 anzuliegen. Die beiden Anlageflächen 18 werden durch eine Innenfläche 16 miteinander verbunden, wobei die Innenfläche 16 dem Innenraum der Mehrscheiben-Isolierverglasung zugewandt ist. Die Innenfläche 16 ist eben ausgebildet und erstreckt sich senkrecht zu den beiden Anlageflächen 18.

Der Innenfläche 16 gegenüberliegend ist eine Außenfläche 20, die an ihren beiden jeweils einer Scheibe 12 zugewandten Rändern in eine Schrägfläche 22 übergeht, die dann mit der jeweiligen Anlagefläche 18 verbunden ist.

In der Außenfläche 20 ist mittig und in Längsrichtung verlaufend eine Sicke 30 vorgesehen, die in den Innenraum 17 ragt und eine längs verlaufende Vertiefung oder Nut 32 an der Außenfläche 20 bildet. Die Sicke 30 dient Insbesondere dazu, die Festigkeit bzw. Steifigkeit des länglichen Abstandhalters 10 zu erhöhen. Selbstverständlich wäre es in einer alternativen Ausgestaltung auch denkbar, die Sicke 30 wegzulassen und die Außenfläche 20 eben auszugestalten.

Auf der Außenfläche 20 des Grundkörpers 14 ist eine Metallfolie 40 aufgebracht, insbesondere mittels eines PU-Klebers aufgeklebt. Die Metallfolie 40 erstreckt sich von einer der beiden Anlageflächen 18 über die folgende Schrägfläche 22, die Außenfläche 20, die Schrägfläche 22 zu der anderen Anlagefläche 18. Wie aus der Fig. 1a ersichtlich, endet die Metallfolie 20 jeweils in einem unteren Bereich der Anlagefläche 18, bedeckt damit also nicht die gesamte Anlagefläche 18.

Die Metallfolie 40 besteht bevorzugt aus Edelstahl, wobei eine Materialstärke von 0,01 mm gewählt wird.

In der gezeigten bevorzugten Ausführungsform wird die Metallfolie 40 im Bereich der Nut 32 unterbrochen, so dass der Nutengrund 34 nicht von der Metallfolie 40 bedeckt ist.

In der Nut 32 ist ein Abdichtungsmaterial vorgesehen, im vorliegenden Ausführungsbeispiel Butyl 42. Das Butyl 42 bedeckt den Nutengrund 34 vollständig und ist in einer Materialstärke eingebracht, so dass auch Kontakt zu den beiden Enden der Metallfolie 40 besteht.

Wie bereits angedeutet, wird der Grundkörper 14 im Wege der Extrusion als Hohlprofil gefertigt. Bei dem eingesetzten Material handelt es sich um einen Kunststoff, bevorzugt ein thermoplastischer Kunststoff, beispielsweise Luran von der Firma BASF. Im Gegensatz zu bekannten Lösungen ist der Kunststoff jedoch nicht mit Glasfasern oder Ähnlichem versetzt.

In den Grundkörper 14 wird während des Extrusionsvorgangs ein Netz, Insbesondere ein Metallnetz oder ein nicht-metallisches Netzeingebettet, das in den Fig. la bis d gut zu erkennen ist und mit dem Bezugszeichen 50 gekennzeichnet wird. Nachfolgend wird rein beispielhaft ein Metallnetz 50 beschrieben. In dem bevorzugten Ausführungsbeispiel, das in Fig. 1a gezeigt ist, verläuft das Metallnetz-im Querschnitt betrachtet - ringsum durch die gesamte Wand 15, also entlang der Innenfläche 16, der beiden Anlageflächen 18, der beiden Schrägflächen 22 und entlang der Außenfläche 20. Relativ zu der Wanddicke ist das Metallnetz 50 mittig angeordnet.

Es versteht sich, dass das Metallnetz 50 nicht notwendigerweise vollständig umlaufend in der Wand 15 vorgesehen sein muss. Es wäre vielmehr auch denkbar, dass ein Metallnetz nur in einzelnen Bereichen der Wand 15 vorgesehen wird.

Bei dem Metallnetz handelt es sich um ein Flächengebilde aus dünnen Metalldrähten bzw. Metallfasern mit regelmäßigen Maschen oder Öffnungen. Die Maschen bzw. Öffnungen können beispielsweise rhombisch, quadratisch oder sechseckig ausgebildet sein. Die Maschenweite kann bei rechteckigen Öffnungen beispielsweise im Bereich von 0,84 auf 1 mm liegen. Der Durchmesser des Metalldrahts kann im Bereich von 0,16 mm liegen.

Bevorzugt ist als Material für das Metallnetz Edelstahl eingesetzt, wobei insbesondere ein Material gewählt werden sollte, das dem Material der Metallfolie 40 entspricht.

Bei dem Metallnetz kann es sich um ein knotenloses Netz handeln oder um ein Netz, bei dem die Kreuzungspunkte verknüpft oder auf andere Weise stabilisiert sind.

In Fig. 2 ist ein Abstandhalter gemäß einer weiteren Ausführungsform dargestellt, wobei gleiche Teile mit gleichen Bezugszeichen wie in Fig. 1 gekennzeichnet sind. Der Abstandhalter, der mit dem Bezugszeichen 10' gekennzeichnet ist, unterscheidet sich nur unwesentlich von dem beschriebenen Abstandhalter 10. Im Unterschied dazu sind die beiden Anlageflächen 18 verlängert ausgebildet, so dass sich gegenüber der Innenfläche 16 vorstehende Stege 36 bilden. Die Innenfläche 16 liegt folglich etwas tiefer als der obere Rand der Stege 36, wie dies auch in Fig. 2d gut zu erkennen ist.

Der Vorteil dieser Ausführungsform besteht darin, dass die Wärmeleitfähigkeit zwischen den beiden Anlageflächen 18 weiter reduziert wird.

In Fig. 3 ist eine dritte Ausführungsform eines Abstandhalters dargestellt und mit dem Bezugszeichen 10" gekennzeichnet. Dieser Abstandhalter 10" entspricht im Wesentlichen dem Abstandhalter 10 von Fig. 1, so dass auf die dortigen Ausführungen verwiesen werden kann.

Der einzige Unterschied zu dem Abstandhalter 10 von Fig. 1 besteht darin, dass das Metallnetz 50 sich nicht vollständig durch die Wand 15 erstreckt. Vielmehr ist ein streifenförmiger Bereich 52 in der Innenfläche 16 vorgesehen, der metallnetzfrei ist. Das heißt mit anderen Worten, dass die beiden Enden des Metallnetzes nicht aneinander grenzen oder überlappen, sondern in einem Abstand zueinander enden.

Der Vorteil dieser Ausführungsform besteht gegenüber der in Fig. 1 gezeigten Ausführungsform darin, dass die Wärmeleitfähigkeit zwischen den beiden Anlageflächen 18 reduziert werden kann.

An dieser Stelle sei angemerkt, dass die zuvor beschriebenen unter-schiedlichen Ausführungsbeispiele auch miteinander kombiniert werden können. Das bedeutet beispielsweise, dass ein streifenförmiger Bereich 52 ohne Metallnetz auch bei dem Abstandhalter 10' der Fig. 2 vorgesehen sein könnte.

Insgesamt bietet der Einsatz eines Metallnetzes eine zusätzliche Verstärkung des Grundkörpers, um auf diese Weise eine Möglichkeit zu haben, die Wandstärken reduzieren zu können. Auf diesem Wege lässt sich die Wärmeleitfähigkeit des Abstandhalters weiter verringern.

Neben dem Metallnetz lässt sich jeder der zuvor beschriebenen Abstandhalter auch mit einem Netz aus einem nicht-metallischen Faser-Material versehen. Alle Angaben bezüglich des Aufbaus des Abstandhalters gelten bei Verwendung eines nicht-metallischen Netzes weiterhin fort, so dass auf die vorherigen Ausführungen verwiesen werden kann.

Abstandhalter mit nicht-metallische Netze haben ähnlichen Eigenschaften wie Abstandhalter mit Metallnetzen. Auch nicht-metallische Netze verbessern die Isoliereigenschaften des Abstandhalters. Nicht-metallische Fasern sind dabei bspw. anorganische Fasern, wie Basaltfasern, Borfasern, Glasfasern, Keramikfasern, Kleselsäurefasern, organische Fasern, wie Aramidfasern, Kohlenstofffasern, Polyesterfasern, Nylonfasern, Polyethylenfasern, Plexiglasfasern, oder Naturfasern, wie Holzfasern, Flachsfasern, Hanffasern oder Sisalfasern.

## Patentansprüche

1. Abstandhalter für Mehrscheiben-Isolierverglasung mit einem Grundkörper (14), der zueinander parallel verlaufende Anlageflächen (18) für Scheiben (12), sowie eine Außenfläche (20) und eine Innenfläche (16) aufweist, die jeweils die beiden Anlageflächen verbinden, wobei der Grundkörper (14) aus einem Kunststoff ausgebildet ist und zumindest eine Metallschicht (40) auf der Außenfläche aufweist, **dadurch gekennzeichnet dass** ein Metallnetz (50), welches im Grundkörper eingebettet ist, vorgesehen ist,
die Außenfläche (20) eine Sicke (30) aufweist,
die Metallschicht (40) von der einen Anlagefläche (18) über die Außenfläche (20) zur anderen Anlagefläche (18) verläuft und in einem streifenförmigen Bereich unterbrochen ist, und
des streifenförmige Bereich am Sickengrund (34) vorgesehen ist.

2. Abstandhalter für Mehrscheiben-Isolierverglasung mit einem Grundkörper (14), der zueinander parallel verlaufende Anlageflächen (18) für Scheiben (12), sowie eine Außenfläche (20) und eine Innenfläche (16) aufweist, die jeweils als die beiden Anlageflächen verbinden, wobei der Grundkörper (14) aus einem Kunststoff ausgebildet ist und zumindest eine Metallschicht (40) auf der Außenfläche aufweist, **dadurch gekennzeichnet, dass** ein nicht-metallisches Netz (50), welches im Grundkörper eingebettet ist. vorgesehen ist,
die Außenfläche (20) eine Sicke (30) aufweist,
die Metallschicht (40) von der einen Anlagefläche (18) über die Außenfläche (20) zur anderen Anlagefläche (18) verläuft und in einem streifenförmigen Bereich unterbrochen ist, und
der streifenförmige Bereich am Sickengrund (34) vorgesehen ist.

3. Abstandhalter nach Anspruch 1 oder 2, **dadurch gekennzeichnet, dass** das Metallnetz (50) oder das nicht-metallische Netz sich ringsum entlang der Anlageflächen (18) sowie der Außenfläche (20) und der Innenfläche (16) erstreckt.

4. Abstandhalter nach Anspruch 1 oder 3, **dadurch gekennzeichnet, dass** das Metallnetz (50) aus Edelstahl besteht.

5. Abstandhalter nach Anspruch 2 , 3 oder 4, **dadurch gekennzeichnet, dass** das nicht-metallische Netz aus anorganischen Fasern, organischen Fasern und/oder Naturfasern besteht.

6. Abstandhalter nach einem der Ansprüche 1 bis 5, **dadurch gekennzeichnet, dass** das Metallnetz (50)oder das nicht-metallische Netz eine Maschenweite im Bereich von 1mm auf 1mm, vorzugsweise 0,8 mm auf 1 mm besitzt.

7. Abstandhalter nach einem der vorhergehenden Ansprüche, **dadurch gekennzeichnet, dass** die Fasern des Metallnetzes (50) oder die Fasern des nicht-metallischen Netzes jeweils einen Durchmesser von 0,1 mm bis 0,2 mm aufweisen.

8. Abstandhalter nach einem der vorhergehenden Ansprüche, **dadurch gekennzeichnet, dass** die Metallschicht (40) aus Edelstahl besteht.

9. Abstandhalter nach Anspruch 10, **dadurch gekennzeichnet, dass** auf den streifenförmigen Bereich ein Abdichtmaterial (42), vorzugsweise Butyl, aufgebracht ist.

10. Abstandhalter nach einem der vorhergehenden Ansprüche, **dadurch gekennzeichnet, dass** der Grundkörper (14) durch Extrusion als Hohlprofil mit dem eingebetteten Metallnetz (50) oder dem eingebetteten nicht-metallischen Netz hergestellt ist.

11. Abstandhalter nach einem der vorhergehenden Ansprüche, **dadurch gekennzeichnet, dass** die Metallschicht (40) eine Dicke von höchstens etwa 0,01mm aufweist.

12. Abstandhalter nach einem der vorhergehenden Ansprüche, **dadurch gekennzeichnet, dass** die Metallschicht (40) auf den Grundkörper (14) aufgeklebt ist.

## Claims

1. A spacer for multi-pane insulating glazing, comprising a main body (14), which has mutually parallel abutment surfaces (18) for panes (12), and an outer face (20) and an inner face (16), which respectively connect the two abutment surfaces, the main body (14) being made of plastic and having at least one metal layer (40) on the outer face, **characterized in that**
a metal mesh (50), which is embedded in the main body, is provided,
the outer face (20) has a bead (30),
the metal layer (40) runs from one abutment surface (18) via the outer face (20) to the other abutment surface (18).and is interrupted in a region (34) in strip form, and
the region in strip form is provided on the base of the bead (34).

2. A spacer for multi-pane insulating glazing, comprising a main body (14), which has mutually parallel abutment surfaces (18) for panes (12), and an outer face (20) and an inner face (16), which respectively connect the two abutment surfaces, the main body (14) being made of plastic and having at least one metal layer (40) on the outer face, **characterized in that**
a non-metal mesh (50), which is embedded in the main body, is provided the outer face (20) has a bead (30),
the metal layer (40) runs from one abutment surface (18) via the outer face (20) to the other abutment surface (18).and is interrupted in a region (34) in strip form, and
the region in strip form is provided on the base of the bead (34)..

3. The spacer is claimed in claim 1 or 2, **characterized in that** the metal mesh (50) or the non-metal mesh extends all around, along the abutment surfaces (18) and the outer face (20) and the inner face (16).

4. The spacer as claimed in claim 1 or 3, **characterized in that** the metal mesh (50) consists of high-grade steel.

5. The spacer as claimed in claim 2, 3 or 4, **characterized in that** the non-metal mesh consists of inorganic fibers, organic fibers and/or natural fibers.

6. The spacer as claimed in one of claims 1 to 5, **characterized in that** the metal mesh (50) or the non-metal mesh has a mesh width in the range of 1 mm by 1 mm, preferably 0.8 mm by 1 mm.

7. The spacer as claimed in one of the preceding claims, **characterized in that** the fibers of the metal mesh (50) or the fibers of the non-metal mesh have in each case a diameter of 0.1 mm to 0.2 mm.

8. The spacer as claimed in one of the preceding claims, **characterized in that** the metal layer (40) consists of high-grade steel.

9. The spacer as claimed in claim 1, **characterized in that** there is applied to the region in strip form a sealing material (42), preferably butyl.

10. The spacer as claimed in one of the preceding claims, **characterized in that** the main body (14) is produced by extrusion as a hollow profile with the embedded metal mesh (50) or the embedded non-metal mesh.

11. The spacer as claimed in one of the preceding claims, **characterized in that** the metal layer (40) has a thickness of at most approximately 0.01 mm.

12. The spacer as claimed in one of the preceding claims, **characterized in that** the metal layer (40) is adhesively attached to the main body (14).

## Revendications

1. Pièce d'écartement pour un vitrage isolant à plusieurs vitres avec un corps de base (14), qui présente des faces d'appui (18) orientées parallèlement l'une à l'autre pour des vitres (12), ainsi qu'une face extérieure (20) et une face intérieure (16), qui relient respectivement les deux faces d'appui, dans laquelle le corps de base (14) est réalisé en une matière plastique et présente au moins une couche métallique (40) sur la face extérieure, **caractérisée en ce qu'**il est prévu un treillis métallique (50), qui est noyé dans le corps de base, la face extérieure (20) présente une moulure (30), la couche métallique (40) s'étend d'une face d'appui (18) sur la face extérieure (20) jusqu'à l'autre face d'appui (18) et est interrompue dans une zone en forme de ruban, et la zone en forme de ruban est prévue sur le fond de la moulure (34).

2. Pièce d'écartement pour un vitrage isolant à plusieurs vitres avec un corps de base (14), qui présente des faces d'appui (18) orientées parallèlement l'une à l'autre pour des vitres (12), ainsi qu'une face extérieure (20) et une face intérieure (16), qui relient respectivement les deux faces d'appui, dans laquelle le corps de base (14) est réalisé en une matière plastique et présente au moins une couche métallique (40) sur la face extérieure, **caractérisée en ce qu'**il est prévu un treillis non métallique (50), qui est noyé dans le corps de base, la face extérieure (20) présente une moulure (30), la couche métallique (40) s'étend d'une face d'appui (18) sur la face extérieure (20) jusqu'à l'autre face d'appui (18) et est interrompue dans une zone en forme de ruban, et la zone en forme de ruban est prévue sur le fond de la moulure (34).

3. Pièce d'écartement selon la revendication 1 ou 2, **caractérisée en ce que** le treillis métallique (50) ou le treillis non métallique s'étend en forme d'anneau périphérique le long des faces d'appui (18) ainsi que de la face extérieure (20) et de la face intérieure (16).

4. Pièce d'écartement selon la revendication 1 ou 3, **caractérisée en ce que** le treillis métallique (50) est constitué d'acier spécial.

5. Pièce d'écartement selon la revendication 2, 3 ou 4, **caractérisée en ce que** le treillis non métallique est constitué de fibres minérales, organiques et/ou naturelles.

6. Pièce d'écartement selon l'une quelconque des revendications 1 à 5, **caractérisée en ce que** le treillis métallique (50) ou le treillis non métallique possède une largeur de mailles de l'ordre de 1 mm sur 1 mm, de préférence de 0,8 mm sur 1 mm.

7. Pièce d'écartement selon l'une quelconque des revendications précédentes, **caractérisée en ce que** les fibres du treillis métallique (50) ou les fibres du treillis non métallique présentent respectivement un diamètre de 0,1 mm à 0,2 mm.

8. Pièce d'écartement selon l'une quelconque des revendications précédentes, **caractérisée en ce que** la couche métallique (40) est constituée d'acier spécial.

9. Pièce d'écartement selon la revendication 1, **caractérisée en ce qu'**un matériau d'étanchéité (42), de préférence du butyle, est déposé sur la zone en forme de ruban.

10. Pièce d'écartement selon l'une quelconque des revendications précédentes, **caractérisée en ce que** le corps de base (14) est fabriqué par extrusion sous forme de profilé creux avec le treillis métallique (50) noyé ou le treillis non métallique noyé.

11. Pièce d'écartement selon l'une quelconque des revendications précédentes, **caractérisée en ce que** la couche métallique (40) présente une épaisseur d'environ 0,01 mm au maximum.

12. Pièce d'écartement selon l'une quelconque des revendications précédentes, **caractérisée en ce que** la couche métallique (40) est collée sur le corps de base (14).
